# EUROPÄISCHE PATENTSCHRIFT

(11) **EP 0 790 363 B1**
(45) Veröffentlichungstag und Bekanntmachung des Hinweises auf die Patenterteilung: **28.05.2003**
(21) Anmeldenummer: 97250026.8
(22) Anmeldetag: 07.02.1997
(51) Int. Cl.: E04B 2/96

(54) **Fassadensystem für vertikale, diagonale und horizontale Verkleidungen**
Façade system for vertical, diagonal and horizontal coverings
Système de façade pour couverture verticale, diagonale et horizontale

(30) Priorität: 13.02.1996 DE 19606906
(43) Veröffentlichungstag der Anmeldung: 20.08.1997
(73) Patentinhaber: RP Technik GmbH Profilsysteme, 58739 Wickede (DE)
(72) Erfinder: Knutzen, Jörn-Peter, Dipl.-Ing., 73760 Ostfildern-Ruit (DE)
(74) Vertreter: Maiwald Patentanwalts GmbH

(56) Entgegenhaltungen:
- EP-A- 0 337 088
- EP-A- 0 436 869
- DE-A- 3 843 737
- DE-A- 4 040 006
- DE-C- 3 742 747
- GB-A- 2 176 217
- US-A- 4 428 171

## Beschreibung

Die Erfindung betrifft ein Fassadensystem für vertikale, diagonale und horizontale Verkleidungen von Bauten gemäß dem Gattungsbegriff des Hauptanspruches. Ein solches system ist aus DE-C-3 742 747 bebannt.

Ein aus dem Firmenprospekt der Firma Staba/Wuppermann bekanntes (siehe Auszüge aus dem Firmenprospekt mit Stand April 1993) Fassadensystem besteht aus metallischen Hohlprofilen hergestellten Pfosten und damit verbindbaren Riegeln. Die in dem Auszug des Prospektes nicht dargestellten Füllelemente, insbesondere Verbundglasscheibenelemente sind in den durch Pfosten und Riegel gebildeten Metallrahmen angeordnet. Die Lasten der Füllelemente werden von einem Trägerelement aufgenommen, das in dem Firmenprospekt mit Riegelhalter bezeichnet wird, da durch dieses Element die Verbindung zwischen Riegel und Pfosten hergestellt wird. Dazu sind im jeweiligen Endbereich Bohrungen im Trägerelement vorgesehen, durch die eine Gewindeschraube steckbar ist, die mit einer im Riegel angeordneten Senk-Einnietmutter verbindbar ist. Die Befestigung des Trägerelementes am Pfosten erfolgt in einer vergleichbaren Weise, wobei das Trägerelement in der Mitte einen nach oben sich erstreckenden Steg aufweist, der mit einer entsprechenden Bohrung versehen ist. Zusätzlich ist in der Mitte selbst ebenfalls eine Bohrung vorgesehen. Da die Befestigung des Trägerelementes am Pfosten und an den Riegeln mittels Kopfschrauben erfolgt, müssen zur Überdeckung der Köpfe sogenannte Glashalter in das Trägerelement eingeschoben werden. Die Anpassung des Trägerelementes an unterschiedliche Glasdicken erfolgt in der Weise, daß das Trägerelement in entsprechender Breite vom Strangpreßprofil abgeschnitten wird. Zum Abschluß nach außen hin weist das bekannte System Halteleisten auf, die über im Pfosten und Riegel angeordnete Gewindebolzen und dazu passenden Muttern befestigbar sind. Zur Erhöhung des Isolationswiderstandes des Fassadensystems können zwischen den Halteleisten und dem aus Pfosten und Riegeln gebildeten Metallrahmen sogenannte Gewindemuffen aus Kunststoff angeordnet werden, die von beiden Seiten her einschraubbar sind. Bei der Montage werden zuerst Gewindebolzen in die dafür vorgesehenen Gewindebohrungen von Pfosten und Riegeln eingeschraubt, dann die Gewindemuffe auf die hervorstehenden Gewindebolzen aufgeschraubt. Dann werden von der anderen Seite Gewindebolzen in die Gewindemuffe eingeschraubt, die sich durch entsprechende Bohrungen in den Halteleisten hindurcherstrecken. Als Abschluß werden auf diese hervorstehenden Gewindebolzen Kopfschrauben aufgeschraubt, um die Halteleisten zu befestigen. Die Befestigung der waagerecht verlaufenden Halteelemente im Kreuzungspunkt zwischen Pfosten und Riegel erfolgt über im Trägerelement eingeschraubte M6-Gewindebolzen. Zur Abdichtung des Systems sind in den Nuten der Pfosten, der Riegel und der Halteleisten entsprechend angeformte Dichtungen angeordnet.

Nachteilig bei diesem System ist, daß bei der Montage des Riegels dieser solange gehalten werden muß, bis die durch das Trägerelement gesteckten Schrauben greifen. Damit der Riegel nicht schief steht, muß das Trägerelement ganz exakt ausgerichtet werden. Die Glashalter zur Überdeckung der Schraubenköpfe sind zusätzliche Teile, die den Gesamtaufwand für die Montage erhöhen. Nachteilig ist auch, daß das Ende des Riegels sich nicht unmittelbar am Pfosten abstützen kann, sondern indirekt über die Befestigung mit dem Trägerelement. Da diese Befestigung am Ende des Trägerelementes vorgesehen ist, ergibt dies einen langen Hebelarm zwischen Angriffsund Abstützpunkt. Die Anordnung der Senk-Einnietmuttem im Pfosten und Riegel zur Aufnahme der Gewindebolzen ist zeitaufwendig, da dies vorher in der Werkstatt erfolgen muß. Aufwendig ist auch die paßgenaue Anordnung der Gewindebohrungen in Pfosten und Riegeln zur Aufnahme der die Halteleisten tragenden Gewindebolzen. Außerdem wird die Montage durch die ständige Anpassung der hervorstehenden Länge der Gewindebolzen erhöht, da anderenfalls der Abstand in Relation zur Dicke der Füllelemente zu gering oder zu groß ist und im letzteren Fall die Tiefe der Kopfschraube für eine sichere Befestigung der Halteleisten nicht mehr ausreicht. Die Art der Anpassung der Breite des Trägerelementes an unterschiedliche Glasdicken ist problematisch, da dies zu Verwechslungen führen kann und den Aufwand für die Lagerhaltung der Reserveteile entsprechend erhöht.

In der DE 3843737 A1 ist ein Pfosten-Riegelsystem offenbart, bei dem durch einen entsprechend ausgebildeten Riegelhalter die Riegel lösbar mit dem Pfosten verbindbar sind. Wesentliches Kennzeichen des bekannten Riegelhalters ist ein in den Riegel einsteckbares und in diesem in Längsrichtung verschiebbares Passstück, an dem zwei Steckbolzen zur Einführung in entsprechende Bohrungen am Pfosten angeordnet sind. Zur Führung des Riegelhalters ist das Passstück mit einer langgestreckten Führungsschiene verbunden, die mit einer nach außen hin sich erstreckenden nasenförmigen Profilierung des Riegels zusammenwirkt. Zur Befestigung des Riegelhalters am Riegel weist die Führungsschiene am Ende eine Gewindebohrung auf, in die eine durch eine Bohrung des Riegels steckbare Schraube einschraubbar ist. Damit die Verbindungsstelle Pfosten-Riegel möglichst verwindungssteif ist, kommt im Sinne einer Dreipunktlagerung die dem Pfosten zugewandte Stirnseite der Führungsschiene an der Längsseite des nach außen sich erstreckenden nasenförmig ausgebildeten Profils des Pfostens zur Anlage. Zusätzlich kann an der Nut des Pfostens eine durch die Führungsschiene sich erstreckende Gewindeschraube mit ihrem kegligen Ansatz zur Anlage gebracht werden, so dass sich eine Art Verklammerung ergibt.

Aus der DE 3742747 C2 geht ein gattungsgemäßes Fassadensystem hervor, bei welchem eine lösbare Verbindung des Riegels am Pfosten mittels eines Verbindungsstücks ausgeführt wird, das endseitig in den als Hohlprofil ausgebildeten Riegel einschiebbar ist. Die Führung erfolgt hier allein durch die Querschnittskontur des Verbindungsstücks. Das Verbindungsstück weist einen längs zur Schrägrichtung des Riegels verlaufenden, seitlich offenen Schubkanal auf, an dessen Schrägfläche sich ein als Fixierstift ausgebildetes Befestigungsmittel abstützt, das von außen her über eine Bohrung in der Frontseite des Riegels eingeschoben wird. Der außenliegende Teil des Fixierstiftes kann nach der Montage ein außenliegendes Dämmprofil fixieren, welches zur Vermeidung von Kältebrücken üblicherweise an dieser Stelle vorgesehen ist. Als Befestigungselement für die Halteleiste ist hier eine Art Clipverbindung vorgesehen.

Aufgabe der Erfindung ist es, das gattungsgemäße Fassadensystem für vertikale, diagonale und horizontale Verkleidungen von Bauten dahingehend zu verbessern, dass bei Verwendung möglichst weniger Teile sowohl für die vorbereitende Werkstatt als auch auf der Baustelle die Errichtung der Fassade montagefreundlich ist und das Gesamtsystem stabil und verwindungssteif ist.

Diese Aufgabe wird mit den im kennzeichnenden Teil des Hauptanspruches angegebenen Merkmalen gelöst. Vorteilhafte Weiterbildungen sind Bestandteil von Unteransprüchen.

Im Unterschied zum bekannten Fassadensystem wird ein an sich bekannter Riegelhalter zur lösbaren Befestigung von Pfosten und Riegel verwendet. Dieser Riegelhalter ist in der Werkstatt im Riegel fixierbar, so dass bei der Handhabung des Riegels auf der Baustelle der Riegelhalter nicht herausfallen kann. Die Montageschraube kann gleichzeitig zur Verschiebung des Riegelhalters genutzt werden, um die Zapfen der Steckbolzen in die im Pfosten angeordneten Bohrungen einzuführen. Ein Halten des Riegels bis zu seiner endgültigen Befestigung ist nicht erforderlich, da nach dem Einführen der Zapfen der Riegel seine endgültige Lage eingenommen hat. Ein weiterer Vorteil gegenüber dem bekannten Fassadensystem ergibt sich dadurch, daß der multifunktionale Glasträger nicht unmittelbar mit dem Riegel, sondern mit dem in den Riegel eingeschobenen Riegelhalter verbunden wird, neben der an sich bekannten unmittelbaren Befestigung am Pfosten. Dies hat den Vorteil, daß durch die im Pfosten eingeführten Zapfen des Riegelhalters ein Teil der Lasten aufgefangen wird und nur ein Rest den Riegel selbst belastet. Außerdem wird durch dieses Verbindungssystem die Anbindung des Riegels am Pfosten verwindungssteif und stabil. Das vorgeschlagene Fassadensystem bietet außerdem die Möglichkeit alle Pfosten separat zu setzen und anschließend die Riegel zwischen die Pfosten einzuschieben und mittels der zuvor eingesteckten Riegelhalter zu befestigen

Die Auflagenbreite des multifunktionalen Glasträgers ist veränderbar, wobei im Unterschied zum bekannten Stand der Technik das Grundelement in Anpassung an die am häufigsten verwendete Glasdicke immer die gleiche Breite aufweist. Das verringert die Fertigungskosten für den multifunktionalen Glasträger und reduziert den Aufwand für die Lagerhaltung von Reserveteilen. Außerdem kann es zu keinen Verwechslungen kommen.

Ein weiterer Aspekt im Sinne einer montagefreundlichen Anbringung des erfindungsgemäßen Fassadensystems ist die Befestigung der an sich bekannten Halteleisten am Metallrahmen. Statt der aufwendig zu montierenden Gewindebolzen und der dazugehörigen paßgenau anzubringenden Gewindebohrungen werden selbstbohrende Schrauben verwendet, die über eine mit einer Andruckdistanzhülse zusammenwirkenden Führungshülse geführt werden. Diese Verfahrensweise hat den großen Vorteil, daß in Planung und Ausführung die vorherige Anbringung von Gewindebohrungen bzw. Einnietmuttem im Pfosten und in den Riegeln entfallen können. Als weiterer Vorteil ist zu nennen, daß zur Befestigung des Glasträgers die Anbringung von Gewindebohrungen entfallen kann, da durch die Verwendung von sogenannten selbstfurchenden und selbsthemmenden Tribolarschrauben einfache Bohrungen ausreichend sind. Außerdem ist dafür gesorgt worden, daß die Köpfe aller Befestigungsschrauben den gleichen Typ und die gleiche Abmessung aufweisen, so daß für die Montage nur ein Schraubwerkzeug erforderlich ist.

Der erfindungsgemäße multifunktionale Glasträger zeichnet sich dadurch aus, daß er universell einsetzbar ist, einmal im Hinblick auf unterschiedliche Dicken des Füllmaterials und zum anderen im Hinblick auf die Übertragung unterschiedlich großer Lasten. Gleichzeitig dient der multifunktionale Glasträger der Aufnahme der fixierenden Verschraubung bzw. Endverschraubung der Halteleisten. Zum ersten Aspekt weist der multifunktionale Glasträger querliegende Nuten auf, in die ein Auflagenverbreiterungsprofil einschiebbar ist, so daß die Auflage der Dicke des Füllmaterials angepaßt wird. Für den zweiten Aspekt ist eine weitere Bohrung vorgesehen, um einen Arm des multifunktionalen Glasträgers nicht nur mit einer, sondern mit zwei Gewindeschrauben im Riegelhalter befestigen zu können. Darüberhinaus weist der erfindungsgemäße multifunktionale Glasträger im Unterschied zum bekannten Stand der Technik in der Mitte einen nach unten und nach oben sich erstreckenden Steg auf, so daß durch den dadurch gebildeten Doppelsteg zwei Gewindeschrauben gesteckt werden können. Dies ist insbesondere für die Eckverbindung von Bedeutung, da dann üblicherweise ein Arm des multifunktionalen Glasträgers abgetrennt ist. Alle Köpfe der Befestigungsschrauben sind im Trägerelement versenkbar, so daß ein die Kopfschrauben abdeckender Glashalter entfallen kann.

In der Zeichnung wird anhand eines Ausführungsbeispieles das erfindungsgemäße Fassadensystem näher erläutert.

Es zeigen:
- Figur 1: in einer perspektivischen Ansicht den Kreuzungspunkt eines erfindungsgemäßen Fassadensystems nach der Endmontage
- Figur 2: wie Fig. 1 als Explosionsdarstellung
- Figur 3: in einer perspektivischen Ansicht die Befestigung des erfindungsgemäßen multifunktionalen Trägerelementes im Kreuzungspunkt
- Figur 4: wie Fig. 3 in einer Explosionsdarstellung
- Figur 5: in einer perspektivischen Ansicht das multifunktionale Trägerelement.

In Figur 1 ist in einer perspektivischen Ansicht der Kreuzungspunkt eines erfindungsgemäßen Fassadensystems nach der Endmontage dargestellt. Die wesentlichen Elemente dieses Fassadensystems sind der aus einem Hohlprofil hergestellte Pfosten 1 und die damit verbindbaren ebenfalls aus einem Hohlprofil hergestellten Riegel 2. In den durch Pfosten 1 und Riegel 2 sich bildenden Metallrahmen sind die Füllelemente, hier in diesem Ausführungsbeispiel ein aus zwei Scheiben bestehendes Verbundglasscheibenelement 12 angeordnet. Den Abschluß nach außen hin bilden Halteleisten 14,20, die mit entsprechenden Befestigungen wie nachfolgend noch im einzelnen erläutert werden wird, mit dem Metallrahmen verbunden sind. Zur Abdichtung des Systems sind in den Längsnuten des Pfostens 1 der Riegel 2 und der Halteleisten 14,20 entsprechend angeformte Dichtungen 5,6,13 angeordnet.

Figur 2 zeigt wie Figur 1 den gleichen Ausschnitt des Fassadensystems, dieses Mal aber in einer Explosionsdarstellung. In dieser Darstellung ist insbesondere die Verbindung der Halteleisten 14,20 mit dem Metallrahmen gut zu erkennen. Der Kreuzungsbereich der Halteleisten 14,20 wird in diesem Ausführungsbeispiel mit insgesamt drei Schrauben 16 befestigt, die mit einer hier nicht zu erkennenden Dichtscheibe versehen sind. Die an die senkrecht durchgehende Halteleiste 20 anstoßenden waagerechten Halteleisten 14 sind im Anschlagbereich mit einer Endabdichtung 15 versehen. Die drei zuvor genannten Befestigungsschrauben 16 werden in den multifunktionalen Glasträger 8 eingeschraubt. Dafür sind im multifunktionalen Glasträger 8 quer sich erstreckende Gewindebohrungen 21 angeordnet (siehe Fig. 5). Mittels der genannten Befestigungsschrauben 16 können in einfacher Weise sowohl die senkrecht als auch die waagerecht verlaufenden Halteleisten 14,20 vorfixiert werden. Die eigentliche erfindungsgemäße Befestigung der Halteleisten 14,20 liegt außerhalb des Kreuzungsbereiches. Mit Bezugszeichen 17 ist eine selbstbohrende Schraube gekennzeichnet, die mittels einer mit einer Andrückdistanzhülse 19 zusammenwirkenden Führungshülse 18 geführt wird. Bei der Montage wird die Führungshülse 18 durch die jeweilige Bohrung der Halteleisten 14,20 hindurchgesteckt und die Andrückdistanzhülse 19 von der Rückseite her leicht klemmend aufgeschoben. Danach wird die selbstbohrende Schraube 17 von Hand in die Führungshülse 18 soweit als möglich hineingesteckt. Nach dem Ansetzen der Bohrmaschine wird die Schraube 17 gedreht, die sich mit ihrer speziell ausgebildeten Bohrspitze dann in die nasenförmig ausgebildete Profilierung des Pfostens 1 bzw. der Riegel 2 eindreht. Somit sind in kürzester Zeit ohne Anzeichnen und sonstige Vorbereitungen die Befestigungsschrauben 17 gesetzt und damit die Halteleisten 14,20 befestigt.

Figur 3 zeigt vergleichbar wie Fig. 1 in einer perspektivischen Ansicht die Art der Befestigung des multifunktionalen Glasträgers 8. Mit insgesamt drei Schrauben 10,11 wird der multifunktionale Glasträger 8 am Pfosten 1 und an den beiden im Kreuzungsbereich anschlagenden Riegeln 2 befestigt. Der multifunktionale Glasträger 8 ist aber so ausgelegt, daß bei extrem großen Lasten die Befestigung verstärkt werden kann. Zum einen sind im jeweiligen Auflagearm des multifunktionalen Glasträgers 8 eine weitere querliegende Bohrung 22 angeordnet (siehe Figur 5) in die Zusatzschrauben 10a eingedreht werden können. Im Bereich des Endpfostens der Fassade wird ein Auflagearm des multifunktionalen Glasträgers 8 abgetrennt und die Befestigung erfolgt über den Doppelsteg 23 und einen Auflagearm des multifunktionalen Glasträgers 8. Dazu ist der Mittenbereich des multifunktionalen Glasträgers 8 als Doppelsteg 23 (siehe Figur 5) ausgebildet, so daß insgesamt mittels zweier Befestigungsschrauben 11 dieser Bereich des multifunktionalen Glasträgers 8 mit dem Pfosten 1 verbindbar ist. Diese Befestigungsart ergibt eine sehr stabile und verwindungssteife Konstruktion.

Figur 4 zeigt wie Fig. 3 den gleichen Ausschnitt der Fassadenwandkonstruktion, aber in einer Explosionsdarstellung. In dieser Darstellung ist insbesondere die erfindungsgemäße Verwendung eines an sich bekannten Riegelhalters 3 zu erkennen. Dieser Riegelhalter 3 weist eine Führungsschiene 24 und zwei Steckbolzen 25 auf, deren Zapfen in entsprechende Bohrungen 26 des Pfostens einsteckbar sind. Die Führungsschiene 24 wirkt mit der nach außen sich erstreckenden nasenförmigen Profilierung des Riegels 2 zusammen. Für die Fixierung des Riegelhalters 3 in der Werkstatt weist der Endbereich des Riegels 2 ein Langloch 27 auf, durch das eine Montageschraube 4 steckbar ist. Bei der Vormontage wird der Riegelhalter 3 so weit in den Riegel 2 hineingeschoben und durch die Montageschraube fixiert, daß der Riegel 2 zwischen zwei gesetzte Pfosten 1 geschoben werden kann. Durch Bewegung der Montageschraube 4 kann der Riegelhalter 3 in Richtung Pfosten 1 solange verschoben werden, bis die Zapfen der Steckbolzen 25 in die Bohrung 26 des Pfostens 1 eingreifen. Die eigentliche Befestigung erfolgt nun in der Weise, daß die Befestigungsschrauben 10 durch den multifunktionalen Glasträger 8 und durch die Bohrungen 28 des Riegels 2 gesteckt, um dann in der Führungsschiene 24 angebrachte Gewindebohrungen 29 eingeschraubt zu werden. Auf diese Weise sind der Riegel 2, der Riegelhalter 3 und der multifunktionale Glasträger 8 befestigt. Alternativ kann statt der Gewindebohrung 29 eine Bohrung vorgesehen sein, in die eine sogenannte selbstfurchende und selbsthemmende Tribolarschraube eingeschraubt wird.

Figur 5 zeigt in einer perspektivischen Ansicht den multifunktionalen Glasträger 8. Die wesentlichen Elemente dieses multifunktionalen Glasträgers 8 und deren Zusammenwirken mit den übrigen Teilen des Fassadensystems sind bereits in den vorhergehenden Figuren im einzelnen erläutert worden. Deutlicher als in den vorhergehenden Figuren ist in dieser Darstellung die Verbreiterungsmöglichkeit zu erkennen. Dazu sind in den Armen des multifunktionalen Glasträgers 8 querliegende Nuten 30 angebracht, damit in dieser ein Auflagenverbreiterungsprofil 9 eingeschoben werden kann. Auf diese Weise kann ausgehend von der Standardbreite des multifunktionalen Glasträgers 8 ein großer Bereich innerhalb verschieden dicker Füllelemente abgedeckt werden. Der Darstellung ist weiterhin eine über die Länge des jeweiligen Auflagearmes sich erstreckende Nut 32 zu entnehmen. Diese Nut ist auch auf der hier nicht sichtbaren Rückseite des multifunktionalen Glasträgers 8 angeordnet. Diese Nut 32 wird dazu benutzt, um für Sonderfälle, bei denen der obenliegende Glasverbund der darunterliegenden Scheiben vor Kontakt mit darauf stehendem Wasser geschützt werden soll, eine Abdeckung anbringen z. B. einclipsen zu können.

## Patentansprüche

1. Fassadensysteme für vertikale, diagonale und horizontale Verkleidungen von Bauten, bestehend aus metallischen Hohlprofilen hergestellten Pfosten (1) und damit über einen Riegelhalter lösbar verbundenen Riegeln (2), aus Füllelementen, insbesondere Verbundglasscheibenelemente (12), die in den Pfosten (1) und Riegel (2) gebildeten Metallrahmen angeordnet sind und deren Lasten durch im Pfosten (1) und Riegel (2) befestigbare Trägerelemente aufgenommen werden sowie lösbar mit dem Metallrahmen verbindbare Halteleisten (14, 20) und in Längsnuten des Metallrahmens und der Halteleisten (14, 20) angeordneter Dichtelemente (5, 6, 13), wobei
der in den Riegel (2) einschiebbare, eine Führungsschiene (24) und mindestens einen Steckbolzen (25) aufweisende Riegelhalter (3) vor der Befestigung des Riegels (2) mit dem Pfosten (1) im Riegel (2) fixiert ist **dadurch gekennzeichnet, dass** das Trägerelement als multifunktionaler Glasträger (8) ausgebildet und mit einer veränderbaren Auflagenbreite versehen ist und das Befestigungselement für die Halteleiste (14, 20) eine mit einer Andruckdistanzhülse (19) zusammenwirkende Führungshülse (18) für eine selbstbohrende Schraube (17) aufweist.

2. Fassadensystem nach Anspruch 1,
**dadurch gekennzeichnet, dass** für die Fixierung und Verschiebung des Riegelhalters (3) der Riegel (2) in einer nach außen sich erstreckenden nasenförmigen Profilierung ein Langloch (27) aufweist, durch das eine in eine Gewindebohrung der Führungsschiene (24) einschraubbare Montageschraube (4) steckbar ist.

3. Fassadensystem nach Anspruch 2,
**dadurch gekennzeichnet, dass** die Länge des Langloches (4) größer ist als die Einstecktiefe des Riegelhalters (3) im Pfosten (1).

4. Fassadensystem nach Anspruch 1,
**dadurch gekennzeichnet,**
**daß** zur Befestigung des multifunktionalen Glasträgers (8) die Führungsschiene (24) des Riegelhalters (3) mindestens eine weitere Bohrung oder Gewindebohrung (29) aufweist.

5. Fassadensystem nach Anspruch 1,
**dadurch gekennzeichnet,**
**daß** im Kreuzungspunkt Pfosten(1 )/Riegel (2) zur Vorfixierung der Halteleisten (14,20) mindestens je Halteleiste (14,20) eine in den multifunktionalen Glasträger (8) einschraubbare Befestigungsschraube (16) vorgesehen ist und der multifunktionale Glasträger (8) dafür mindestens eine Bohrung oder Gewindebohrung (21) aufweist.

6. Fassadensystem nach Anspruch 1,
**dadurch gekennzeichnet,**
**daß** der multifunktionale Glasträger (8) querliegende Nuten (30) zur Aufnahme mindestens eines Auflagenverbreiterungsprofiles (9) aufweist.

7. Fassadensystem nach Anspruch 1,
**dadurch gekennzeichnet,**
**daß** der multifunktionale Glasträger (8) mindestens eine weitere querliegende Bohrung (22) zur Aufnahme einer Zusatzschraube (10a) aufweist.

8. Fassadensystem nach Anspruch 1,
**dadurch gekennzeichnet,**
**daß** der multifunktionale Glasträger (8) in der Mitte einen nach unten und nach oben sich erstreckenden Steg (23) aufweist, der mit mindestens einer querliegenden Bohrung zur Befestigung am Pfosten (1) versehen ist.

9. Fassadensystem nach Anspruch 1,
**dadurch gekennzeichnet,**
**daß** die Köpfe der Befestigungselemente (10,10a,11)zur Verbindung des multifunktionalen Glasträgers (8) mit Pfosten (1) und Riegel (2) im multifunktionalen Glasträger (8) versenkbar sind.

10. Fassadensystem nach Anspruch 1,
**dadurch gekennzeichnet,**
**daß** der multifunktionale Glasträger (8) durchgehend auf der Vor- und Rückseite des jeweiligen Auflagearmes eine über die Länge des Auflagearmes sich erstreckende Nut (32) aufweist.

11. Fassadensystem nach einem der Ansprüche 1 bis 10,
**dadurch gekennzeichnet,**
**daß** in der Montageebene des multifunktionalen Glasträgers (8) und der Halteleisten (14,20) die aus einem rostfreien Edelstahl hergestellten Befestigungsschrauben (10,10a,11,17) mit Schraubenköpfen gleichen Typs und gleicher Größe versehen sind.

12. Fassadensystem nach Anspruch 11,
**dadurch gekennzeichnet,**
**daß** in der Montageebene des multifunktionalen Glasträgers (8) die Befestigungsschrauben (10,10a,11) als selbstfurchende und selbsthemmende Tribolarschrauben ausgebildet sind.

## Claims

1. Facade system for vertical, diagonal and horizontal coverings of buildings, comprising poles (1) manufactured from metallic hollow profiles and cross-bars (2), detachably connected thereto via cross-bar holders, filling elements, in particular multi-layer glass elements (12) arranged in the metal frame formed by the poles (1) and cross-bars (2) and which loads are supported by bearer elements mountable in the poles (1) and cross-bars (2) and holding bars (14, 20) detachably connectible to the metal frame and sealing elements (5,6,13) arranged in longitudinal grooves of the metal frame and the holding bars (14,20), wherein the cross-bar holder (3), which is slidable into the cross-bar (2) and has a guiding rail (24) and at least one socket pin (25), is fixed before the attachment of the cross-bar (2) with the pole (1) in the cross-bar (2),
**characterized in that**
the bearer element is adapted as a multi-functional glass support (8) and is provided with a variable support width and that the attachment element for the holding bar (14,20) is provided with a guiding sleeve (18) acting together with a pressure distance sleeve (19) for a self-drilling screw (17).

2. Facade system according to claim 1,
**characterized in that**
for the fixation and displacement of the cross-bar holder (3), the cross-bar (2) is provided with a elongated hole (27) in a nose-like profile extending outwards, through which an assembly screw (4), which can be screwed into a tapped hole of the guiding rail (24), is pluggable.

3. Facade system according to claim 2,
**characterized in that**
the length of the elongated hole (4) is bigger than the insertion depth of the cross-bar holder (3) in the pole (1).

4. Facade system according to claim 1,
**characterized in that**
at least one further bore or tapped hole (29) is provided in the guiding rail (24) of the cross-bar holder (3) for the attachment of the multi-functional glass support (8).

5. Facade system according to claim 1,
**characterized in that**
at least one attachment screw (16) is provided for each holding bar (14,20), which can be screwed into the multi-functional glass support (8) in a crossing point of the pole (1)/cross-bar (2) for pre-fixing the holding bars (14,20) and wherein the multi-functional glass support (8) is therefore provided with at least one bore or tapped hole (21).

6. Facade system according to claim 1,
**characterized in that**
the multi-functional glass support (8) has cross-grooves (30) for receiving at least one support-broadening-profile (9).

7. Facade system according to claim 1,
**characterized in that**
the multi-functional glass support (8) has at least one further cross bore (22) for receiving a supplementary screw (10a).

8. Facade system according to claim 1,
**characterized in that**
the multi-functional glass support (8) has a web (23) extending in the center to the top and to the bottom, which is provided with at least one cross bore for the attachment to the pole (1).

9. Facade system according to claim 1,
**characterized in that**
the heads of the attachment elements (10,10a,11) for the connection of the multi-functional glass support (8) to the pole (1) and the cross-bar (2) can be lowered into the multi-functional glass support (8).

10. Facade system according to claim 1,
**characterized in that**
the multi-functional glass support (8) is continuously provided at the front and back of the respective support arm with a groove (32) extending along the length of the support arm.

11. Facade system according to one of claims 1 to 10
**characterized in that**
in the assembly plane of the multi-functional glass support (8) and the holding bar (14,20), the attachment screws, (10,10a,11,17) manufactured from a rust-proof stainless steel are provided with screw heads of the same type and of the same size.

12. Facade system according to claim 11
**characterized in that**
in the assembly plane of the multi-functional glass support (8), the attachment screws (10,10a,11) are adapted as self-grooving and self-locking tribolan screws.

## Revendications

1. Systèmes de façades pour des parements verticaux, diagonaux et horizontaux de constructions, constitués par des montants (1) réalisés à l'aide de profilés creux métalliques et par des linteaux (2) reliés à ces derniers de manière amovible via un support de linteaux, par des éléments de remplissage, en particulier des éléments de vitrage (12) pour des vitres composites, qui sont disposés dans les cadres métalliques formés par les montants (1) et par les linteaux (2) et dont les charges sont supportées par des éléments de support aptes à venir se fixer dans le montant (1) et dans le linteau (2), ainsi que par des nervures d'arrêt (14, 20) aptes à venir se relier de manière amovible au cadre métallique et par des éléments d'étanchéisation (5, 6, 13) disposés dans des rainures longitudinales du cadre métallique et des nervures d'arrêt (14, 20), dans lequel le support de linteau (3), apte à coulisser dans le linteau (2) et présentant un rail de guidage (24) et au moins un axe débrochable (25), est fixé dans le linteau (2) avant la fixation du linteau (2) avec le montant (1), **caractérisé en ce que** l'élément de support est réalisé sous la forme de support en verre multifonctionnel (8) et est muni d'une largeur d'appui modifiable, l'élément de fixation destiné à la nervure d'arrêt (14, 20) présentant un manchon de guidage (18) pour une vis autoformeuse (17), qui coopère avec une douille d'écartement par serrage (19).

2. Système de façade selon la revendication 1, **caractérisé en ce que**, pour la fixation et le coulissement du support de linteau (3), le linteau (2) présente un trou oblong (27) dans un profilé en forme de nez s'étendant vers l'extérieur, à travers lequel peut venir s'enficher une vis de montage (4) apte à venir se visser dans un alésage taraudé du rail de guidage (24).

3. Système de façade selon la revendication 2, **caractérisé en ce que** la longueur du trou oblong (4) est supérieure à la profondeur de pénétration du support de linteau (3) dans le montant (1).

4. Système de façade selon la revendication 1, **caractérisé en ce que**, pour la fixation du support en verre multifonctionnel (8), le rail de guidage (24) du support de linteau (3) représente au moins un alésage supplémentaire ou un alésage taraudé supplémentaire (29).

5. Système de façade selon la revendication 1, **caractérisé en ce que**, au point de croisement du montant (1)/linteau (2), pour la fixation préalable de la nervure d'arrêt (14, 20), on prévoit, au moins pour chaque nervure d'arrêt (14, 20), une vis de fixation 16 qui peut venir se visser dans le support en verre multifonctionnel (8) et le support en verre multifonctionnel (8) présente à cet effet au moins un alésage ou un alésage taraudé (21).

6. Système de façade selon la revendication 1, **caractérisé en ce que**, le support en verre multifonctionnel (8) présente des rainures transversales (30) pour la réception d'au moins un profilé d'élargissement d'appui (9) .

7. Système de façade selon la revendication 1, **caractérisé en ce que**, le support en verre multifonctionnel (8) présente au moins un alésage transversal supplémentaire (22) pour la réception d'une vis supplémentaire (10a).

8. Système de façade selon la revendication 1, **caractérisé en ce que**, le support en verre multifonctionnelle 8 présente, en son centre, une traverse (23) s'étendant vers le bas et vers le haut, qui est munie d'au moins un alésage transversal à des fins de fixation au montant (1).

9. Système de façade selon la revendication 1, **caractérisé en ce que**, les têtes des éléments de fixation (10, 10a, 11), pour la liaison du support en verre multifonctionnel (8) avec le montant (1) et avec le linteau (2), peuvent être noyées dans le support en verre multifonctionnel (8).

10. Système de façade selon la revendication 1, **caractérisé en ce que**, le support en verre multifonctionnel (8) présente, sans discontinuité sur le côté frontale et sur le côté dorsal du bras d'appui respectif, une rainure (32) s'étendant sur la longueur du bras d'appui.

11. Système de façade selon l'une quelconque des revendications 1 à 10, **caractérisé en ce que**, dans le plan de montage du support en verre multifonctionnel (8) et des nervures d'arrêt (14, 20), les vis de fixation (10, 10a, 11, 17) réalisées en acier noble inoxydable sont munies de têtes de vis de même type et de même dimension.

12. Système de façade selon la revendication 11, **caractérisé en ce que**, dans le plan de montage du support en verre multifonctionnel (8), les vis de fixation (10, 10a, 11) sons réalisés sous la forme de vis trilobées autoformeuses et autoblocantes.
